# NOUVEAU FASCICULE DE BREVET EUROPEEN

(11) **EP 1 964 652 B2**
(45) Date de publication et mention de la décision concernant l'opposition: **17.08.2016**
(45) Mention de la délivrance du brevet: 23.03.2011
(21) Numéro de dépôt: 08102013.3
(22) Date de dépôt: 26.02.2008
(51) Int. Cl.: B26B 5/00, B26B 1/08

(54) **Couteau de sécurité**
Sicherheitsmesser
Safety knife

(30) Priorité: 27.02.2007 FR 0753537
(43) Date de publication de la demande: 03.09.2008
(73) Titulaire: Mure et Peyrot, 33083 Bordeaux Cedex 28 (FR)
(72) Inventeur: Peyrot, Jean-Claude, 33200 Bordeaux (FR)
(74) Mandataire: Ipside

(56) Documents cités:
- WO-A2-98/32572
- DE-C2- 3 433 285
- DE-U1-202005 003 197
- US-A1- 2004 237 312
- US-B2- 6 813 833

## Description

La présente invention concerne un couteau de sécurité comportant un corps et une lame à sortie axiale du corps, automatiquement rétractable et comportant un poussoir de manoeuvre en saillie par rapport au corps.

Les couteaux de sécurité comportent généralement une lame rentrant dans le corps du couteau pour éviter de blesser leur utilisateur quand ils ne sont pas en fonction et pouvoir être mis dans une poche ou un sac sans risque.

Il est connu de munir de tels couteaux de dispositifs de manoeuvre de la lame coulissant longitudinalement sur le corps du couteau et peu susceptibles d'être actionnés accidentellement.

Dans le cas de couteaux à lame rétractable automatiquement, lorsque l'on relâche le dispositif de manoeuvre, la lame rentre dans le corps du couteau sous l'action d'un ressort.

Les opérateurs manoeuvrent le dispositif pour réaliser une coupe et le relâchent une fois cette coupe réalisée ce qui rétracte et sécurise la lame dans le corps du couteau.

Les dispositifs longitudinaux sont en général positionnés sur le couteau pour être manoeuvrés avec le pouce et, dans le cas d'une utilisation intensive en atelier de réceptions de cartons à déballer par exemple, la succession répétée de mouvements de manoeuvre de la lame devient vite fatigante voire cause de pathologies telles que les tendinites.

Un couteau de sécurité selon le préambule de la revnedication 1 est connu du document US 2004/237 312A1.

La présente invention se place dans le cadre de la réalisation d'un couteau plus ergonomique que les couteaux à dispositifs de manoeuvre longitudinaux et notamment de la réalisation d'un couteau dont le dispositif de manoeuvre, transversal par rapport au corps du couteau, peut se manoeuvrer à l'aide de plusieurs doigts dans un mouvement naturel de préhension du couteau et de serrage des doigts autour du corps du couteau.

Pour ce faire le couteau de sécurité de la présente invention est défini selon la revendication 1.

Selon un premier mode de réalisation, le poussoir est disposé en partie inférieure du corps du couteau dans une zone médiane du corps du couteau, approximativement en regard de la position de l'index et/ou du majeur de l'opérateur.

Selon un second mode de réalisation, le poussoir est disposé en partie supérieure du couteau et est actionnable avec la paume de l'opérateur.

Avantageusement le couteau de l'invention comprend des moyens d'interdiction de manoeuvre du poussoir qui comportent un basculeur de blocage pourvu d'une extrémité distale qui comporte un épaulement venant retenir le poussoir en position de sortie du corps du couteau.

Selon un premier mode de réalisation le basculeur de blocage est manoeuvré par un bouton, disposé coulissant sur le corps du couteau, le bouton étant configuré pour entraîner en rotation le basculeur de blocage et libérer le poussoir lors de son coulissement.

Selon un second mode de réalisation, le basculeur de blocage est manoeuvré par un bouton poussoir l'entraînant en rotation.

D'autres caractéristiques et avantages de l'invention seront apparents à la lecture de la description qui suit d'un exemple de réalisation non limitatif d'un couteau selon l'invention en référence aux dessins qui représentent
en figure 1: une vue de côté d'un couteau selon l'invention coque droite retirée et lame rentrée;
en figure 2: le couteau de la figure 1 lame sortie;
en figure 3: une vue en éclaté du couteau de la figure 1;
en figure 4: une vue en perspective éclatée du couteau de la figure 1;
en figure 5: une variante de couteau selon l'invention en vue de côté trappe d'accès à la lame retirée;
en figure 6: la variante de couteau de la figure 5 coque gauche retirée.

Le couteau de sécurité représenté à la figure 1 est pourvu d'un corps de couteau 1 constituée de deux demi coques 1a, 1 b.

Le corps renferme une lame 2 rétractable dans le corps et se manoeuvrant au moyen d'un poussoir 3, transversal au corps du couteau. pour obtenir une bonne ergonomie et limiter la fatigue d'utilisation du couteau, le poussoir 3 qui a un mouvement transversal au corps du couteau, dépasse transversalement du corps du couteau lorsque la lame 2 est rentrée dans le corps du couteau 1 et s'enfonce dans le corps du couteau pour sortir la lame 2.

Selon l'exemple des figures 1 à 4, le poussoir 3 est disposé en partie inférieure du corps du couteau 1, dans une zone médiane du corps du couteau, approximativement en regard de la position de l'index et/ou du majeur de l'opérateur. La manoeuvre du poussoir se fait dans un mouvement naturel de préhension et de serrage des doigts sur le couteau et ne nécessite pas d'extension du pouce comme dans le cas des couteaux à curseur latéral ou supérieur.

La figure 1 représente le poussoir en position sortie au repos et la lame rentrée, la figure 2 représente le poussoir en position actionnée et la lame en position sortie suite à l'actionnement du poussoir.

En variante de la figure 5, le poussoir 3' est un poussoir rotatif disposé en partie supérieure du couteau et actionnable avec la paume de l'opérateur ce qui là encore correspond à une manoeuvre dans un sens naturel complétant la préhension du couteau.

La lame 2 est portée par un porte lame 6 plus particulièrement représenté à la figure 3.

Le porte lame 6 comprend des glissières 19, 20 qui maintiennent la lame longitudinalement et comporte, pour la rétention de la lame, un pion 16 et un bossage 21 reçus dans des découpes 18, 22 de la lame ainsi qu'une languette d'appui 17 de sorte que la lame, guidée par les glissières se glisse sous la languette d'appui 17 et s'encliquette sur le pion 16 et le bossage 21.

Pour déplacer la lame longitudinalement dans le corps de couteau lorsque le poussoir est actionné, des moyens 4, 5, de transformation du mouvement transversal du poussoir 3 en mouvement longitudinal de la lame, sont disposés entre le poussoir et le porte lame 6 sur lequel est disposée la lame 2.

Ces moyens de transformation plus particulièrement détaillés à la figure 3 comportent un basculeur 4 entraîné en rotation par le déplacement transversal du poussoir 3, le basculeur 4 poussant une biellette 5 de sorte que le porte lame est manoeuvré par le poussoir 3 au travers du basculeur 4 et de la biellette 5.

Le basculeur 4 est monté rotatif sur un premier axe 8, porté par une coque 1 a du corps et reçu dans un logement 25 du basculeur 4.

Le basculeur comporte un deuxième axe 9, d'entraînement en rotation du basculeur par le poussoir qui comporte un chemin de came 15 dans lequel est reçu le deuxième axe 9.

Pour réaliser la liaison avec la biellette 5, le basculeur comporte un logement 10, de réception d'un troisième axe 11 disposé sur la biellette, le troisième axe réalisant une articulation permettant la poussée de la biellette par le basculeur lors de la rotation du basculeur.

En sorte d'amplifier la course de la biellette 5 par rapport à la course du poussoir 3, de façon à ce qu'une faible course du poussoir permette une sortie importante de la lame, la distance entre le premier 8 et le deuxième 9 des axes est inférieure à la distance entre le premier 8 et le troisième 11 des axes.

Le porte lame 6 est rappelé par un ressort 7, dans une direction de rentrée de la lame dans le corps.

Selon l'exemple de la figure 3, le ressort 7 s'accroche sur un tenon 23 du basculeur et un tenon 24 du corps et travaille en extension lorsque la lame est sortie du corps.

La figure 4 représente les pièces du dispositif de manoeuvre de la lame en perspective et en prises les unes avec les autres pour représenter la chaîne cinématique entre le poussoir et le porte lame.

Sur cette figure, il est particulièrement visible que l'on peut faire varier la courbure que l'on donne au corps du couteau pour le rendre ergonomique tout en conservant le même mécanisme de sortie de la lame.

Ceci est possible du fait de la double articulation de la biellette 5, d'une part sur le basculeur 4 et d'autre part sur le porte lame 6, l'axe de déplacement du porte lame pouvant ainsi être modifié.

Un inconvénient du couteau de la présente invention est que le mouvement du poussoir se faisant transversalement par rapport à l'axe longitudinal du corps du couteau, un appui accidentel sur le poussoir est possible, par exemple lorsque l'opérateur met son couteau dans une poche.

Un tel appui peut conduire à une sortie intempestive de la lame.

Pour éviter les risques de sortie intempestive de la lame, un mode de réalisation particulier de l'invention prévoit des moyens 12, 13, 32, 33 d'interdiction de manoeuvre du poussoir 3. les moyens d'interdiction de manoeuvre comportent un basculeur de blocage 13,33 pourvu d'une extrémité distale qui comporte un épaulement 35 venant retenir le poussoir 3, 3' en position de sortie du corps du couteau.

Selon l'exemple des figures 1 à 4 le basculeur de blocage 13 est manoeuvré par un bouton 12, disposé coulissant sur le corps du couteau, le bouton 12 étant configuré pour entraîner en rotation le basculeur de blocage 13 et libérer le poussoir lors de son coulissement.

Un ressort 14 est disposé entre le corps et les moyens d'interdiction de manoeuvre pour rappeler le bouton 12 et le basculeur de blocage 13 en position de retenue du poussoir.

Le bouton 12, est réalisé sous la forme d'un glisseur disposé coulissant sur le corps du couteau et pouvant être manoeuvré par coulissement le long du corps du couteau.

Le bouton coulissant représenté en position de repos en figure 1 et en position avancée en figure 2 se manoeuvre avec le pouce dans le cas de l'exemple des figures 1 et 2.

Le bouton 12 agit, lorsqu'il est poussé, sur un basculeur de blocage 13 pourvu d'une extrémité distale de retenue du poussoir 3 en position sortie du corps.

Le bouton 12 adapté à coulisser sur le corps est configuré pour entraîner en rotation le basculeur de blocage 13 et libérer le poussoir.

Pour ramener le bouton 12 en position de repos et ramener le basculeur de blocage 13 en position de blocage du poussoir, les moyens d'interdiction de manoeuvre comportent un ressort 14 qui est disposé entre le corps et les moyens d'interdiction de manoeuvre pour rappeler le bouton coulissant 12 et le basculeur de blocage 13 en position de retenue du poussoir.

Selon l'exemple et en particulier la figure 1, le ressort se fixe entre un tenon 26 du corps du couteau et un crochet 27 porté par une extension du bouton.

L'articulation entre le bouton 12 et le basculeur de blocage 13 se fait entre un pion 28 et un chemin de came 29 plus particulièrement représentés en figure 4, le basculeur de blocage 13 étant monté mobile en rotation sur un axe 30 du corps de couteau comme représenté en figure 3.

Lorsque le poussoir 3 est en position sortie, le basculeur de blocage 13 comporte un épaulement en prise avec la face interne du poussoiret lorsque le bouton est manoeuvré par coulissement, l'épaulement s'efface laissant libre le passage du poussoir vers l'intérieur du corps du couteau.

Si le bouton coulissant est relâché alors que le poussoir est enfoncé, le basculeur de blocage bute contre une face latérale du poussoir et, dès que le poussoir est relâché, le basculeur de blocage revient en position de blocage du poussoir.

Ce principe assure le blocage du poussoir dès que l'opération de coupe est terminée et que la lame est rentrée dans le corps de couteau ce qui procure une grande sécurité au couteau de l'invention.

En variante figure 6, les moyens d'interdiction de manoeuvre ne comportent pas de bouton coulissant mais comportent un bouton poussoir 32 entraînant en rotation un basculeur de blocage 33 pourvu d'une extrémité distale de retenue du poussoir 3' en position sortie du corps.

Selon cet exemple, un lien ressort 34 relie le bouton poussoir 32 au basculeur de blocage 33 qui, comme dans l'exemple des figures 1 à 4 comporte un épaulement venant retenir le poussoir 3' en position de sortie du corps de couteau.

Le lien ressort 34 tout comme le ressort 14 exerce une force de rappel sur le bouton poussoir 32 et sur le basculeur de blocage 33 pour les rappeler en position de blocage du poussoir 3'.

L'invention ne se limite pas aux exemples représentés et englobe toute variante restant dans le champ des revendications.

En particulier la position des moyens d'interdiction de manoeuvre de l'exemple de la figure 6 peuvent être positionnés sur une partie inférieure du couteau pour être manoeuvrés d'un doigt.

## Revendications

1. Couteau de sécurité pourvu d'un corps de couteau (1) et d'une lame (2) rétractable dans le corps, comportant un poussoir (3, 3'), transversal au corps du couteau, le poussoir (3, 3') dépassant transversalement du corps du couteau lorsque la lame (2) est rentrée dans le corps du couteau (1) et s'enfonçant dans le corps du couteau pour sortir la lame (2), et des moyens (4, 5), de transformation du mouvement transversal du poussoir (3, 3') en mouvement longitudinal de la lame, disposés entre le poussoir et la lame, **caractérisé en ce qu'**il comprend des moyens (12, 13, 32, 33) d'interdiction de manoeuvre du poussoir (3, 3'), les moyens d'interdiction de manoeuvre comportant un basculeur de blocage (13, 33) pourvu d'une extrémité distale qui comporte un épaulement (35) venant retenir le poussoir (3') en position sortie du corps du couteau, le basculeur de blocage étant positionné en sorte de buter contre une face latérale du poussoir, poussoir enfoncé, le basculeur de blocage étant adapté à revenir en position de blocage du poussoir, poussoir relâché, le basculeur de blocage étant manoeuvré par un bouton (12, 32).

2. Couteau de sécurité selon la revendication 1 pour lequel la lame (2) est portée par un porte-lame (6) et pour lequel le porte-lame est manoeuvré par le poussoir (3) au travers d'un basculeur (4) et d'une biellette (5).

3. Couteau de sécurité selon a revendication 2 pour lequel le basculeur (4) est monté rotatif sur un premier axe (8) porté par une coque (1a) du corps et reçu dans un logement (25) du basculeur (4), comporte un deuxième axe (9), d'entraînement en rotation du basculeur par le poussoir, le basculeur comportant un logement (10), de réception d'un troisième axe (11), de poussée de la biellette, la distance entre le premier (8) et le deuxième (9) des axes étant inférieure à la distance entre le premier (8) et le troisième (11) des axes en sorte d'amplifier la course de la biellette (5) par rapport à la course du poussoir (3).

4. Couteau de sécurité selon la revendication 2 ou 3 pour lequel le porte-lame (6) est rappelé par un ressort (7), dans une direction de rentrée de la lame dans le corps.

5. Couteau de sécurité selon la revendication 1, 2, 3 ou 4 pour lequel le poussoir (3) est disposé en partie inférieure du corps du couteau (1), dans une zone médiane du corps du couteau, approximativement en regard de la position de l'index et/ou du majeur de l'opérateur.

6. Couteau de sécurité selon la revendication 1, 2, 3 ou 4 pour lequel le poussoir (3) est disposé en partie supérieure du couteau et est actionnable avec la paume de l'opérateur.

7. Couteau de sécurité selon l'une quelconque des revendications précédentes pour lequel le bouton de manoeuvre du basculeur de blocage (13) est disposé coulissant sur le corps du couteau, le bouton coulissant (12) étant configuré pour entraîner en rotation le basculeur de blocage (13) et libérer le poussoir lors de son coulissement.

8. Couteau de sécurité selon l'une quelconque des revendications 1 à 6 pour lequel le basculeur de blocage (33) est pourvu d'une extrémité distale de retenue du poussoir (3') en position sortie du corps et manoeuvré par un bouton poussoir (32) l'entraînant en rotation.

9. Couteau de sécurité selon la revendication 8 pour lequel un lien ressort (34) relie le bouton poussoir (32) au basculeur de blocage (33) et rappelle ces derniers en position de blocage du poussoir (3').

10. Couteau de sécurité selon l'une des revendications précédentes pour lequel un ressort (14) est disposé entre le corps et les moyens d'interdiction de manoeuvre pour rappeler le bouton (12) et le basculeur de blocage (13) en position de retenue du poussoir.

## Patentansprüche

1. Sicherheitsmesser, das mit einem Messerkörper (1) und mit einer in den Körper zurückziehbaren Klinge (2) versehen ist, das einen Drücker (3, 3') quer zum Körper des Messers, wobei der Drücker (3, 3') quer aus dem Körper des Messers vorsteht, wenn die Klinge (2) in den Körper des Messers (1) eingezogen ist, und sich in den Körper des Messers eindrückt, um die Klinge (2) austreten zu lassen, und Einrichtungen (4, 5) zur Umwandlung der Querbewegung des Drückers (3, 3') in eine Längsbewegung der Klinge aufweist, die zwischen dem Drücker und der Klinge angeordnet sind, **dadurch gekennzeichnet, dass** es Einrichtungen (12, 13, 32, 33) zum Verhindern einer Betätigung des Drückers (3, 3') enthält, wobei die Einrichtungen zum Verhindern einer Betätigung einen Sperrkipphebel (13, 33) aufweisen, der mit einem distalen Ende versehen ist, das eine Schulter (35) aufweist, die den Drücker (3') in der Austrittsstellung aus dem Körper des Messers hält, wobei der Sperrkipphebel so positioniert ist, dass er bei eingedrücktem Drücker gegen eine Seitenfläche des Drückers anschlägt, wobei der Sperrkipphebel geeignet ist, um bei losgelassenem Drücker in die Sperrstellung des Drückers zurückzukehren, wobei der Sperrkipphebel durch einen Knopf (12, 32) betätigt wird.

2. Sicherheitsmesser nach Anspruch 1, bei dem die Klinge (2) von einem Klingenträger (6) getragen wird und bei dem der Klingenträger vom Drücker (3) über einen Kipphebel (4) und eine Schubstange (5) betätigt wird.

3. Sicherheitsmesser nach Anspruch 2, bei dem der Kipphebel (4) auf einer ersten Achse (8) drehbar montiert ist, die von einem Rumpf (1a) des Körpers getragen und in einer Aussparung (25) des Kipphebels (4) aufgenommen wird, eine zweite Achse (9) für den Drehantrieb des Kipphebels durch den Drücker aufweist, wobei der Kipphebel eine Aussparung (10) zur Aufnahme einer dritten Achse (11) zum Drücken der Schubstange aufweist, wobei der Abstand zwischen der ersten (8) und der zweiten (9) der Achsen geringer als der Abstand zwischen der ersten (8) und der dritten (11) der Achsen ist, um den Hub der Schubstange (5) bezüglich des Hubs des Drückers (3) zu vergrößern.

4. Sicherheitsmesser nach Anspruch 2 oder 3, bei dem der Klingenträger (6) von einer Feder (7) in eine Einziehrichtung der Klinge in den Körper zurückgestellt wird.

5. Sicherheitsmesser nach Anspruch 1, 2, 3 oder 4, bei dem der Drücker (3) im unteren Bereich des Körpers des Messers (1) in einer mittleren Zone des Körpers des Messers in etwa gegenüber der Stellung des Zeigefingers und/oder des Mittelfingers des Bedieners angeordnet ist.

6. Sicherheitsmesser nach Anspruch 1, 2, 3 oder 4, bei dem der Drücker (3) im oberen Bereich des Messers angeordnet und mit der Handfläche des Bedieners betätigbar ist.

7. Sicherheitsmesser nach einem der vorhergehenden Ansprüche, bei dem der Knopf zum Betätigen des Sperrkipphebels (13) auf dem Körper des Messers gleitend angeordnet ist, wobei der Gleitknopf (12) konfiguriert ist, um den Sperrkipphebel (13) in Drehung zu versetzen und den Drücker bei seiner Gleitbewegung freizugeben.

8. Sicherheitsmesser nach einem der Ansprüche 1 bis 6, bei dem der Sperrkipphebel (33) mit einem distalen Rückhalteende des Drückers (3') in der Austrittsstellung aus dem Körper versehen ist und von einem Druckknopf (32) betätigt wird, der ihn in Drehung versetzt.

9. Sicherheitsmesser nach Anspruch 8, bei dem eine Federverbindung (34) den Druckknopf (32) mit dem Sperrkipphebel (33) verbindet und letztere in die Sperrstellung des Drückers (3') zurückstellt.

10. Sicherheitsmesser nach einem der vorhergehenden Ansprüche, bei dem eine Feder (14) zwischen dem Körper und den Betätigungsverhinderungseinrichtungen angeordnet ist, um den Knopf (12) und den Sperrkipphebel (13) in die Rückhaltestellung des Drückers zurückzustellen.

## Claims

1. Safety knife provided with a knife body (1) and a blade (2) that can be retracted into the body, comprising a pushbutton (3, 3') that is transverse to the body of the knife, the pushbutton (3, 3') protruding transversely from the body of the knife when the blade (2) is retracted into the body of the knife (1) and sinking into the body of the knife in order to bring out the blade (2), and means (4, 5) for converting the transverse movement of the pushbutton (3, 3') into a longitudinal movement of the blade, which means being placed between the pushbutton and the blade, **characterized in that** it comprises means (12, 13, 32, 33) prohibiting the operation of the pushbutton (3, 3'), the operation-prohibition means comprising a locking rocker (13, 33) provided with a distal end which comprises a shoulder (35) retaining the pushbutton (3') in a position in which it is outside the body of the knife, the locking rocker being positioned so as to butt against a lateral face of the pushbutton, with the pushbutton sunk in, the locking rocker being suitable for returning to the pushbutton-locking position, when the pushbutton is released the locking rocker being operated by a button (12, 32).

2. Safety knife according to Claim 1, for which the blade (2) is held by a blade holder (6) and for which the blade holder is operated by the pushbutton (3) via a rocker (4) and a link arm (5).

3. Safety knife according to Claim 2, for which the rocker (4) is mounted so as to rotate on a first spindle (8) supported by a shell (1a) of the body and accommodated in a housing (25) of the rocker (4), comprises a second spindle (9), for the rotation of the rocker by the pushbutton, the rocker comprising a housing (10) for receiving a third spindle (11), for pushing the link arm, the distance between the first spindle (8) and the second spindle (9) being less than the distance between the first spindle (8) and the third spindle (11) so as to amplify the travel of the link arm (5) relative to the travel of the pushbutton (3).

4. Safety knife according to Claim 2 or 3, for which the blade holder (6) is returned by a spring (7) in a direction for bringing the blade into the body.

5. Safety knife according to Claim 1, 2, 3 or 4, for which the pushbutton (3) is placed in the lower portion of the knife body (1), in a middle zone of the knife body, approximately facing the position of the index and/or of the middle finger of the operator.

6. Safety knife according to Claim 1, 2, 3 or 4, for which the pushbutton (3) is placed in the upper portion of the knife and can be actuated with the palm of the operator.

7. Safety knife according to any one of the preceding claims, for which the button for operating the locking rocker (13) is placed so as to slide on the knife body, the sliding button (12) being configured to rotate the locking rocker (13) and release the pushbutton when it slides.

8. Safety knife according to any one of Claims 1 to 6, for which the locking rocker (33) is provided with a distal end for retaining the pushbutton (3') in the position out of the body and operated by a pushbutton (32) rotating it.

9. Safety knife according to Claim 8, for which a spring link (34) connects the pushbutton (32) to the locking rocker (33) and returns the latter to the position of locking the pushbutton (3').

10. Safety knife according to one of the preceding claims, for which a spring (14) is placed between the body and the operation-prohibition means in order to return the button (12) and the locking rocker (13) to the position of retaining the pushbutton.
